# EUROPÄISCHE PATENTSCHRIFT

(11) **EP 0 074 487 B1**
(45) Veröffentlichungstag und Bekanntmachung des Hinweises auf die Patenterteilung: **12.11.1986**
(21) Anmeldenummer: 82107021.6
(22) Anmeldetag: 04.08.1982
(51) Int. Cl.: B25B 5/12, B25B 5/00

(54) **Spannvorrichtung**
Clamping device
Dispositif de serrage

(30) Priorität: 10.09.1981 DE 3135881
(43) Veröffentlichungstag der Anmeldung: 23.03.1983
(73) Patentinhaber: Bessey & Sohn GmbH. & Co., D-7000 Stuttgart 61 (DE)
(72) Erfinder: Klimach, Horst, Ing. grad., D-7129 Ilsfeld-Auenstein (DE)
(74) Vertreter: Hoeger, Stellrecht & Partner

## Beschreibung

Die Erfindung betrifft eine Spannvorrichtung mit einer Führungsschiene, längs welcher ein erster Spannarm verschiebbar geführt wird und deren eines Ende einen zweiten Spannarm trägt, der mittels eines Spannhebels in Richtung auf den ersten Spannarm schwenk- und feststellbar ist. Derartige Spannvorrichtungen werden häufig als Gripzangen bezeichnet. Bei einer bekannten Spannvorrichtung der vorstehend erwähnten Art (« BESSEY-GRIPZANGE » der Anmelderin) wird der auf der Führungsschiene verschiebbare Spannarm von einem Schmiedeteil gebildet, welches eine von der Führungsschiene durchgriffene, durchbruchartige Führungsöffnung aufweist und beim Spannen an der Führungsschiene durch Verkanten festlegbar ist. Der zweite, schwenkbare Spannarm wird im wesentlichen von einem im Querschnitt U-förmigen Blechteil aus hochfestem Stahl gebildet, welches das eine Ende der Führungsschiene übergreift und unmittelbar an der Führungsschiene angelenkt ist. Dem Verschwenken und Festlegen des zweiten Spannarms dient ein bekannter, . z. B. in der DE-OS 28 06 555 der Anmelderin beschriebener Spannmechanismus, der an der Führungsschiene fest angebracht ist und einen am zweiten Spannarm angelenkten Spannhebel aufweist.

Mit der bekannten Gripzange lassen sich Gegenstände beliebiger Dicke rasch und zuverlässig spannen, wenn diejenigen Bereiche, an denen die Spannarme angesetzt werden sollen, vom Rand des Gegenstands keinen größeren Abstand aufweisen, als dies der Ausladung der beiden Spannarme entspricht.

Der Erfindung lag die Aufgabe zugrunde, eine gripzangenähnliche Spannvorrichtung zu schaffen, die sich noch universeller einsetzen läßt als die vorstehend geschilderte bekannte Gripzange, und ausgehend von einer Spannvorrichtung der eingangs erwähnten Art läßt sich diese Aufgabe erfindungsgemäß dadurch lösen, daß auf der Führungsschiene mindestens zwei erste Spannarme verschiebbar geführt sind, deren jeder ein von der Führungsschiene durchsetztes und auf dieser festlegbares Führungsstück aufweist, und daß die freien Enden der ersten Spannarme in Querrichtung im Abstand voneinander angeordnet sind. Mit einer solchen Spannvorrichtung lassen sich auch solche Gegenstände spannen, die an im Abstand voneinander befindlichen Stellen - in Spannrichtung gemessen - unterschiedlich hoch sind, und eine solche Spannvorrichtung kann beispielsweise auch dann eingesetzt werden, wenn es gilt, zwei ggf. auch unterschiedlich hohe Gegenstände gegeneinander anzulegen, um sie beispielsweise durch Schweißen oder Löten miteinander zu verbinden. Wenn man auf dem Vorteil des einfachen Anlegens und Fixierens der ersten Spannarme durch Verkanten verzichten will, so können die Führungsstücke der ersten Spannarme an der Führungsschiene natürlich auch durch besondere Feststellelemente wie Feststellschrauben in einer bestimmten Position fixiert werden. Unter dem Begriff « quer soll vorstehend und im folgenden die Richtung ungefähr senkrecht zur Führungsschiene und zur Ausladung der Spannarme verstanden werden.

Zweckmäßigerweise bildet man das freie Ende des zweiten Spannarms so aus, daß es eine Quererstreckung aufweist, die mindestens gleich dem Querabstand der ersten Spannarme voneinander ist, da man sonst ggf. ein Brettchen oder dgl. zwischen den zweiten Spannarm und den bzw. die zu spannenden Gegenstand bzw. Gegenstände einlegen muß.

Um die universelle Verwendbarkeit der Spannvorrichtung noch weiter zu verbessern, wird ferner vorgeschlagen, für den zweiten Spannarm an der Führungsschiene ein Führungsstück anzulenken und die Führungsstücke für die ersten und zweiten Spannarme jeweils mit einer Führungsöffnung zu versehen, in der der zugeordnete Spannarm in Armlängsrichtung verschiebbar geführt ist. Dabei ist es unwesentlich, ob das Gelenk für das Führungsstück des zweiten Spannarms unmittelbar an der Führungsschiene oder an einem an dieser befestigten Teil angebracht ist. Für die Fixierung der in Längsrichtung verschiebbaren Spannarme könnten an den Führungsstücken Feststellschrauben oder dergleichen vorgesehen sein, einfacher ist es jedoch, wenn die Spannarme in den Führungsöffnungen durch Verkanten festlegbar sind. Durch die erfindungsgemäße Maßnahme, in ihrer Ausladung veränderliche Spannarme vorzusehen, lassen sich nahezu beliebig gestaltete Werkstücke spannen und man ist auch nicht darauf angewiesen, ein Werkstück in unmittelbarer Nachbarschaft seines Randes erfassen zu können, wie dies bei der vorstehend geschilderten bekannten Gripzange der Fall ist.

Damit für die ersten Spannarme identische Teile verwendet werden können, sind bei einer bevorzugten Ausführungsform der erfindungsgemäßen Spannvorrichtung die Führungsstücke für diese Spannarme derart ausgebildet, daß ihre Führungsöffnungen bei gegeneinander anliegenden Führungsstücken auf gleicher Höhe liegen, d. h. wenn die Führungstücke für die ersten Spannarme auf der Führungsschiene aneinandergeschoben werden, weisen ihre Führungsöffnungen gleiche Abstände von dem Schwenkbaren, zweiten Spannarm auf.

Der zweite, schwenkbare Spannarm könnte eine einzige Spannfläche mit einer Quererstreckung aufweisen, die mindestens dem Querabstand der freien Enden der ersten Spannarme entspricht. Bei einer bevorzugten Alternative weist jedoch das an der Führungsschiene angelenkte Führungsstück mindestens zwei im Querabstand voneinander angeordnete Führungsöffnungen für jeweils einen zweiten Spannarm auf. Diese bevorzugte Ausführungsvorm besitzt also mehrere zweite Spannarme, deren Ausladung sich individuell und z. B. der Ausladung der darüber angeordneten ersten Spannarme entsprechend wählen läßt.

Weitere Merkmale, Einzelheiten und Vorteile der Erfindung ergeben sich aus den beigefügten Ansprüchen und/oder aus der nachfolgenden Beschreibung sowie der zeichnerischen Darstellung einer bevorzugten Ausführungsform der erfindungsgemäßen Spannvorrichtung ; in der Zeichnung zeigen :
Figur 1 eine Seitenansicht der Spannvorrichtung ;
Figur 2 eine Vorderansicht der Spannvorrichtung, gesehen in Richtung des Pfeils A in Figur 1, und
Figur 3 einen Teilschnitt durch die Spannvorrichtung gemäß der Linie 3-3 in Figur 1.

Die bevorzugte erfindungsgemässe Gripzange besitzt eine Führungsschiene 10 aus gezogenem und vergütetem Stahl, deren Profil sich aus Figur 3 ergibt. Auf dieser Führungsschiene sind zwei Führungsstücke 12 und 14 verschiebbar angeordnet, deren jedes eine durchbruchartige Öffnung 12a bzw. 14a aufweist, die, wie bei Schraubzwingen und Gripzangen üblich, so gestaltet ist, dass sich jedes der Führungsstücke beim Spannen eines Gegenstands durch Verkanten an der Führungsschiene 10 festlegen lässt. Die Führungsstücke 12 und 14 sind vorzugsweise gemäss der Erfindung identisch gestaltet und so abgestuft, wie sich dies aus Figur 2 ergibt, so dass sich bei zusammengeschobenen Führungsstücken zweite, durchbruchartige Öffnungen 12b bzw. 14b auf gleicher Höhe befinden. In diesen Öffnungen 12b, 14b sind identische, L-förmig gestaltete erste Spannarme 16 und 18 in Richtung ihrer Ausladung verschiebbar geführt, und das Profil dieser Spannarme ist derart auf die Gestalt der Öffnungen 12b, 14b abgestimmt, dass sich auch die ersten Spannarme 16, 18 beim Spannen eines Gegenstands relativ zu den Führungsstücken 12, 14 in bekannter Weise durch Verkanten festlegen lassen. Die Spannarme 16, 18 besitzen Spannflächen 16a bzw. 18a, die vorzugsweise senkrecht zur Längsrichtung der Führungsschiene 10 verlaufende Ebenen mit jeweils einer prismatischen Quernut 16b bzw. 18b bilden. Schliesslich besitzt jeder der Spannarme 16, 18 im Längsabstand voneinander angeordnete, nasenartige Vorsprünge 16c bzw. 18c, durch die der Verschiebeweg relativ zu den Führungsstücken 12, 14 begrenzt wird, so dass die Spannarme beispielsweise nicht aus den Führungsstücken 12, 14 herausfallen können.

Am unteren Ende der Führungsschiene 10 ist ein Hebelgriff 20 fest angebracht. Ferner ist am unteren Ende der Führungsschiene ein Tragstück 22 angelenkt, und zwar mittels eines vernieteten Stifts 24, und dieses als im Querschnitt U-förmiges Blechteil aus hochfestem Stahl ausgebildete Tragstück umfaßt Führungsschiene und Hebelgriff 10 bzw. 20 derart, daß es nach unten über die genannten Teil hinausragt und in Richtung der Spannarmausladung von diesen einen kleinen Abstand aufweist, so daß ein Spalt 26 entsteht (siehe Figur 1). Deshalb läßt sich das Tragstück 22 in Richtung des in Figur 1 eingezeichneten Doppelpfeils B nach beiden Richtungen um den Stift 24 geringfügig verschwenken. Dieser Verschwenkung des Tragstücks 22 sowie seiner Festlegung dient ein Kniehebel-Spannmechanismus aus einem bei 30 am Tragstück 22 angelenkten Spannhebel 32 und einem bei 34 am Spannhebel 32 angelenkten Abstützhebel 36, so daß das Tragstück 22 gemäß Figur 1 im Uhrzeigersinn um den Stift 24 verschwenkt wird, wenn man den Spannhebel 32 und den Hebelgriff 20 mit einer Hand umfaßt und zusammenpreßt, d. h. den Spannhebel 32 im Gegenuhrzeigersinn um den Gelenkstift 30 verschwenkt. Dieser Spannmechanismus ist bekannt, z. B. aus der DE-OS 2 806 555, so daß er nicht im Detail erläutert zu werden braucht.

Erfindungsgemäß ist am Tragstück 22 ein querträgerartiges Führungsstück 40 befestigt, welches zwei durchbruchartige Führungen 40a aufweist, deren Abstand voneinander vorzugsweise gleich ist dem Querabstand der Öffnungen 12b und 14b voneinander und die der Führung zweier zweiten Spannarme 42 dienen. Diese weisen ebene, zur Längsrichtung der Führungsschiene 10 senkrechte Spannflächen 42a sowie ein Profil auf, das der Form der Öffnungen 40a angepaßt ist, so daß sich auch die zweiten Spannarme 42 beim Spannen eines Gegenstands durch Verkanten relativ zum Führungsstück 40 fixieren lassen. Schließlich sind die zweiten Spannarme 42 mit Vorsprüngen 42c versehen, die den Verschiebeweg begrenzen.

Wie die Figuren 1 und 2 erkennen lassen, kann mit Hilfe der erfindungsgemäßen Gripfzange ein Werkstück 50 gespannt werden, das im Bereich der Spannarmpaare 16, 42 bzw. 18, 42 - in Spannrichtung gemessen - unterschiedliche Stärken aufweist, wobei es sich auch um zwei getrennte Werkstückteile 50a und 50b handeln kann, die gespannt und gegeneinander angelegt werden sollen. Ferner können die Spannarmpaare 16, 42 und 18, 42 so eingestellt werden, daß sie unterschiedliche Ausladung aufweisen, so daß sich der vom einen Spannarmpaar erfaßte Werkstückbereich in einem anderen Abstand von der Führungsschiene 10 befindet als der vom anderen Spannarmpaar erfaßte Werkstücksbereich.

Gespannt wird auch bei der erfindungsgemäßen Gripzange in einfachster Weise dadurch, daß man die ersten Spannarme 16, 18 auf das zu spannende Werkstück herabfallen läßt, was dank der auf der Führungsschiene 10 frei verschiebbaren Führungsstücke 12, 14 möglich ist, worauf die zweiten Spannarme 42 durch Verschwenken des Spannhebels 32 gemäß Figur 1 im Gegenuhrzeigersinn verschwenkt und festgelegt werden - diese zweiten Spannarme 42 beschreiben dabei gemäß Figur 1 eine Schwenkbewegung im Uhrzeigersinn um den Stift 24.

## Patentansprüche

1. Spannvorrichtung mit einer Führungsschiene (10), längs welcher ein erster Spannarm verschiebbar geführt ist und deren eines Ende einen zweiten Spannarm (42) trägt, der mittels eines Spannhebels in Richtung auf den ersten Spannarm schwenk- und feststellbar ist, dadurch gekennzeichnet, dass auf der Führungsschiene (10) mindestens zwei erste Spannarme (16, 18) verschiebbar geführt sind, deren jeder ein von der Führungsschiene.(10) durchsetztes und auf dieser festlegbares Führungsstück (12, 14) aufweist, und dass die freien Enden der ersten Spannarme (16, 18) in Querrichtung im Abstand voneinander angeordnet sind.

2. Spannvorrichtung nach Anspruch 1, dadurch gekennzeichnet, dass das freie Ende des zweiten Spannarms (42) eine Quererstreckung aufweist, die mindestens gleich dem Querabstand der ersten Spannarme (16, 18) ist.

3. Spannvorrichtung nach Anspruch 1 oder 2, dadurch gekennzeichnet, dass an der Führungsschiene (10) für den zweiten Spannarm (42) ein Führungsstück (40) angelenkt ist und dass die Führungsstücke (12, 14, 40) für die ersten und zweiten Spannarme (16, 18, 42) jeweils eine Führungsöffnung (12b; 14b, 40a) aufweisen, in der der zugeordnete Spannarm (16, 18, 42) in Armlängsrichtung verschiebbar geführt ist.

4. Spannvorrichtung nach Anspruch 3, dadurch gekennzeichnet, dass die Führungsstücke (12, 14) für die ersten Spannarme (16, 18) derart ausgebildet sind, dass ihre Führungsöffnungen (12b, 14b) bei gegeneinander anliegenden Führungsstücken auf gleicher Höhe liegen.

5. Spannvorrichtung nach Anspruch 3 oder 4, dadurch gekennzeichnet, dass die Spannarme (16, 18, 42) in den Führungsöffnungen (12b, 14b, 40a) durch Verkanten festlegbar sind.

6. Spannvorrichtung nach einem oder mehreren der Ansprüche 3 bis 5, dadurch gekennzeichnet, dass das an der Führungsschiene (10) angelenkte Führungsstück (40) zwei im Querabstand voneinander angeordnete Führungsöffnungen (40a) für zwei zweite Spannarme (42) aufweist.

7. Spannvorrichtung nach einem oder mehreren der Ansprüche 3 bis 6, dadurch gekennzeichnet, dass die Spannarme (16, 18, 42) als mit den Führungsstücken (12, 14. 40) zusammenwirkende Anschläge ausgebildete Vorsprünge (16c, 18c, 42c) zur Begrenzung ihrer Verschiebbarkeit aufweisen.

8. Spannvorrichtung nach einem oder mehreren der Ansprüche 1 bis 7, dadurch gekennzeichnet, dass die ersten Spannarme (16, 18) durch Verkanten ihrer Führungstücke (12, 14) an der Führungsschiene (10) auf dieser festlegbar sind.

## Claims

1. A clamping device comprising a guide bar (10), a first clamping arm guided for displacement along said bar and a second clamping arm (42) carried by one end thereof, and a clamping lever for pivoting said second clamping arm towards said first clamping arm and for securing said second clamping arm in position, characterized in that at least two first clamping arms (16, 18) are guided for displacement on said guide bar (10), each of said first clamping arms having a guide member (12, 14) penetrated by said guide bar (10) and adapted to be secured in position thereon, and that the free ends of said first clamping arms (16, 18) are spaced from one another in the transverse direction.

2. Clamping device as defined in claim 1, characterized in that the free end of said second clamping arm (42) extends in the transverse direction by a distance at least equal to the transverse space between said first clamping arms (16, 18).

3. Clamping device as defined in claims 1 or 2, characterized in that a guide member (40) for said second clamping arm (42) is articulated to said guide bar (10), and that said guide members (12, 14, 40) for said first and second clamping arms (16, 18, 42) each have a guide opening (12b, 14b, 40a) for guiding the associated clamping arm (16, 18, 42) for displacement in the longitudinal direction of said arms.

4. Clamping device as defined in claim 3, characterized in that said guide members (12, 14) for said first clamping arms (16, 18) are designed such that their guide openings (12b, 14b) are located at the same level when said guide members abut against one another.

5. Clamping device as defined in claims 3 or 4, characterized in that said clamping arms (16, 18, 42) are adapted to be secured in position in said guide openings (12b, 14b, 40a) by canting.

6. Clamping device as defined in any or several of claims 3 to 5, characterized in that said guide member (40) articulated on said guide bar (10) has two guide openings (40a) for two second clamping arms (42), said openings being transversely spaced from one another.

7. Clamping device as defined in any or several of claims 3 to 6, characterized in that said clamping arms (16, 18, 42) have projections (16c, 18c, 42c) for limiting their displaceability, said projections being designed as stops cooperating with said guide members (12, 14, 40).

8. Clamping device as defined in any or several of claims 1 to 7, characterized in that said first clamping arms (16, 18) are adapted to be secured in position on said guide bar (10) by canting of their guide members (12, 14) thereon.

## Revendications

1. Dispositif de bridage comportant un rail de guidage (10) le long duquel un premier bras de bridage est guidé pour coulisser et dont une extrémité porte un second bras de bridage (42) qui peut pivoter et se bloquer en direction du premier bras de bridage au moyen d'un levier de bridage, caractérisé en ce que sur le rail de guidage (10) sont guidés, pour coulisser, au moins deux premiers bras de bridage (16, 18) dont chacun présente une pièce de guidage (12, 14) que traverse le rail de guidage (10) et qui peut se fixer sur celui-ci ; et en ce. que les extrémités libres des premiers bras de bridage (16, 18) sont disposées à une certaine distance l'une de l'autre en direction transversale.

2. Dispositif de bridage selon la revendication 1, caractérisé en ce que l'extrémité libre du second bras de bridage (42) présente une extension transversale qui est au moins égale à la distance transversale des premiers bras de bridage (16, 18).

3. Dispositif de bridage selon la revendication 1 ou 2, caractérisé en ce qu'une pièce de guidage (40) est articulée sur le rail de guidage (10) pour le second bras de bridage (42) ; et en ce que les pièces de guidage (12,14, 40) pour les premiers et le second bras de bridage (16, 18, 42) présentent respectivement une ouverture de guidage (12b, 14b, 40a) dans laquelle le bras de bridage correspondant (16, 18, 42) est guidé pour coulisser dans la direction longitudinale du bras.

4. Dispositif de bridage selon la revendication 3, caractérisé en ce que les pièces de guidage (12, 14) pour les premiers bras de bridage (16, 18) ont une forme telle que, lorsque les pièces de guidage s'appuient l'une contre l'autre, leurs ouvertures de guidage (12b, 14b) sont à la même hauteur.

5. Dispositif de bridage selon la revendication 3 ou 4, caractérisé en ce que les bras de bridage (16, 18, 42) peuvent se fixer par coincement dans les ouvertures de guidage (12b, 14b, 40a).

6. Dispositif de bridage selon une ou plusieurs des revendications 3 à 5, caractérisé en ce que la pièce de guidage (40) articulée sur le rail de guidage (10) présente deux ouvertures de guidage (40a), disposées à une certaine distance transversale l'une de l'autre, pour deux seconds bras de bridage (42).

7. Dispositif de bridage selon une ou plusieurs des revendications 3 à 6, caractérisé en ce que les bras de bridage (16, 18, 42) présentent, pour limiter leur possibilité de coulissement, des saillies (16c, 18c, 42c) conçues sous forme de butées collaborant avec les pièces de guidage (12, 14, 40).

8. Dispositif de guidage selon une ou plusieurs des revendications 1 à 7, caractérisé en ce que les premiers bras de bridage (16,18) peuvent se fixer sur le rail de guidage (10) par coincement de leurs pièces de guidage (12, 14) sur ce rail.
